# EUROPÄISCHE PATENTANMELDUNG

(11) **EP 0 992 436 A1**
(43) Veröffentlichungstag der Anmeldung: **12.04.2000**
(21) Anmeldenummer: 99119532.2
(22) Anmeldetag: 01.10.1999
(51) Int. Cl.: B65D 27/04

(54) **Briefumschlag**

(30) Priorität: 05.10.1998 DE 29817687 U
(71) Anmelder: Otto Ficker AG, D-73230 Kirchheim/Teck (DE)
(72) Erfinder: Wachtler, Richard, 72655 Altdorf (DE)
(74) Vertreter: Patentanwälte Ruff, Beier, Schöndorf und Mütschele

(57) **Zusammenfassung**

Um einen Briefumschlag zu schaffen, der über seine Schutzfunktion für den Inhalt hinausgehende Funktionen erfüllt, ist er an wenigstens zwei Kanten (13, 14, 15) geradlinig begrenzt, während mindestens eine Seitenkante (17) eine von der Geradlinigkeit abweichende, profilierte Form hat. Vorzugsweise ist nur eine der Seitenkanten (17) derartig profiliert. Trotz dieser Profilierung kann die Seitenkante in ihrer Gesamterstreckung (Linie 22) rechtwinklig zu den benachbarten Seitenkanten (14, 15) oder parallel zu der gegenüberliegenden Seitenkante (13) sein. Dadurch ist die Bearbeitung in Briefsortieranlagen erleichtert. Die Formgestaltung kann eine Hinweisfunktion auf den Inhalt haben oder auch zu Sortiervorgängen einsetzbar sein.

## Beschreibung

### ANWENDUNGSGEBIET UND STAND DER TECHNIK

Die Erfindung betrifft einen Briefumschlag aus wenigstens zwei Lagen Flachmaterial, insbesondere Papier, der im Versandzustand an allen Seitenkanten geschlossen ist und der an wenigstens zwei Seitenkanten geradlinig begrenzt ist.

Übliche Briefumschläge bestehen aus zwei Papierlagen, die aus einer zusammengefalteten Bahn oder einem Flachzuschnitt gebildet sind. An zwei an die Falzkante anschließenden Seiten, meist den Schmalseiten, sind sie mittels umgefalteter Laschen permanent verschlossen, während die vierte Seite eine Verschlußklappe enthält, die nach der Befüllung verschlossen wird. Diese Verschlußklappe kann zwar die unterschiedlichsten Formen haben, meist eine flach dreieckige, trapezförmige oder abgerundete Form, aber ihre Verbindung zu der Lage, an die sie anschließt, ist eine gerade Faltkante, so daß insgesamt ein rechteckiger Briefumschlag entsteht.

### AUFGABE UND LÖSUNG

Aufgabe der Erfindung ist es, einen Briefumschlag zu schaffen, der über seine Schutzfunktion für den Inhalt hinausgehende Funktionen erfüllt.

Diese Aufgabe wird dadurch gelöst, daß wenigstens eine Seitenkante eine von der Geradlinigkeit abweichende profilierte Form hat.

Unter profilierter Form ist hier jede Gestaltung der Seitenkante zu verstehen, die z.B. durch eine bogen-, kurven-, ecken- oder linienzugförmige Gestaltung oder durch Kombinationen daraus von der Geradlinigkeit und insbesondere von der Rechtwinkligkeit gegenüber den übrigen Kanten abweicht. Der Verschluß dieser profilierten Seitenkante kann auf verschiedene Weise erfolgen. Da durch die profilierte Form die Ausbildung einer umgelegten Verschlußklappe in Ermangelung einer geraden Faltlinie meist nicht möglich sein wird, kann die Verbindung durch eine stumpfe Verleimung, d.h. eine Verleimung der beiden unmittelbar aufeinander liegenden Flachmateriallagen, erfolgen. Dieser Verschluß kann zu den permanenten Verschlüssen gehören, d.h. er kann schon bei der Herstellung fest verleimt sein, wobei dann die Befüllung des Briefumschlages durch eine der anderen Kanten hindurch erfolgt oder es kann an der profilierten Seitenkante eine nach dem Befüllen aktivierbare Beleimung vorgesehen sein, beispielsweise eine übliche Gummierung, die durch Feuchtigkeit aktiviert wird. In diesem Falle würde dann durch diese Seitenkante das Füllgut eingeschoben und danach die profilierte Seitenkante geschlossen werden. Briefumschläge, die durch eine Schmalseite befüllt werden, werden meist als Versandtaschen bezeichnet, sind hier aber unter dem Begriff "Briefumschläge" subsummiert.

Die Funktion der profilierten Seitenkante kann auf verschiedene Weise genutzt werden. Sie kann beispielsweise durch ihre Formgestaltung eine Hinweisfunktion auf den Inhalt haben. Sie kann zu Sortiervorgängen einsetzbar sein oder ggf. auch eine gewisse Anpassung an die Form des Inhalts haben. Dabei kann die Gestaltung der Briefumschlag-Flachseiten an die Gestalt der Profilierung der Seitenkante angepaßt sein, z.B. durch entsprechende Prägung oder andere sicht- oder fühlbare Maßnahmen.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränkt die unter diesen gemachten Aussagen nicht in ihrer Allgemeingültigkeit.

### KURZBESCHREIBUNG DER ZEICHNUNG

Die Zeichnung zeigt ein Ausführungsbeispiel in Draufsicht auf die Vorderseite des Briefumschlages.

### BESCHREIBUNG DES AUSFÜHRUNGSBEISPIELS

Die Zeichnung zeigt einen Briefumschlag 11 aus Papier. Er hat eine (dargestellte) vordere Flachseite 12 und eine dahinter liegende (nicht dargestellte) hintere Flachseite, besteht also aus zwei Lagen. Diese sind längs einer Faltkante miteinander verbunden, da der Briefumschlag durch Faltung aus einer Bahn oder einem Flachabschnitt hergestellt ist. Die Faltkante bildet gleichzeitig eine geradlinige Seitenkante 13, die im vorliegenden Falle eine lange Seitenkante ist. An diese schließen sich rechtwinklig und ebenfalls geradlinig kürzere Seitenkanten 14, 15 an. Sie sind durch umgefaltete Laschen 16 verschlossen, die bei der Herstellung beleimt und an die entsprechende andere Lage angeklebt werden.

Der Briefumschlag hat also drei geradlinige, jeweils aneinander anschließende Seitenkanten 13, 14, 15. Die verbleibende vierte Seitenkante 17 ist nicht geradlinig, sondern, im vorliegenden Falle durch drei aneinander anschließende Bögen (Kreisbögen) 18 profiliert. Diese Gestaltung dient nur als Beispiel. Es könnten Ecken, Zinnen, Kurven oder andere geometrische Formen einzeln oder in Kombination miteinander für die Profilierung der Seitenkante 17 verwendet werden. Dabei kann die Profilierung so gewählt werden, daß sie über ein Normformat, beispielsweise ein DIN-Format, hinausragt oder bei entsprechender Gestaltung oder Größe des Füllgutes kann sie auch innerhalb eines entsprechenden Normformates liegen. Das dargestellte Ausführungsbeispiel ist ein Briefumschlag für eine Größe entsprechend DIN A4 mit einem in der oberen Flachseite vorgesehenen transparenten Fenster 19, das, zur Anpassung an die Gestalt der profilierten Seitenkante 17, ebenfalls eine profilierte Seite 20 haben kann. Auch im übrigen könnte das Fenster mit in die Formgestaltung der profilierten Seitenkante einbezogen werden.

Der Umschlag kann, wie zu erkennen ist, auf einer seiner Lagen, d.h. seiner Flachseiten, eine an die Form der profilierten Seitenkante angepaßte Oberflächenstruktur haben. Diese kann durch Prägung, Farbauftrag o. dgl. vorgesehen werden und kann die Form der Seitenkante funktionsmäßig und optisch unterstützen.

Beim vorliegenden Beispiel wird der Umschlag dadurch hergestellt, daß ein entsprechend ausgestanzter Flachabschnitt längs der langen Seitenkante 13 zusammengefaltet wird. Die an den Schmalseiten 14, 15 angeschnittenen Laschen 16 werden umgeschlagen und nach innen oder nach außen auf die entsprechende andere Lage, an der sie nicht angeformt sind, geklebt. An der profilierten Seitenkante ist parallel zu dieser eine Gummierung 21 vorgesehen, die durch eine punktierte Linie angedeutet ist. Es handelt sich dabei um eine Gummierung, die im nichtaktivierten Zustand (trocken) nicht klebt und die nach dem Befüllen des Briefumschlages durch die profilierte Seitenkante hindurch z.B. durch Befeuchtung aktiviert und durch Andrücken verschlossen wird.

Da vorzugsweise, aber nicht zwingend, die obere und untere Lage eine identische Ausbildung der profilierten Seitenkante hat, wirft die Gummierung und Trocknung der Gummierung nach dem Aufbringen einige Herstellungsprobleme auf. Es kann daher auch vorgesehen sein, den Briefumschlag an der profilierten Seitenkante 17 permanent zu verschließen und eine andere Kante, beispielsweise nach Art einer Versandtasche eine Seitenkante 14 oder 15, zum Befüllen mit einer üblichen Seitenlasche mit aktivierbarem Leim zu versehen. Bei entsprechender Herstellungsweise (Faltkante an einer der Schmalseiten 14 oder 15) könnte auch die lange Seitenkante 13 die Verschlußklappe tragen. Auch andere Arten der Verschlußaktivierung können angewendet werden, beispielsweise durch Selbstklebeverschluß, z.B. durch Aufbringung zweier Latexschichten auf einander korrespondierende Flächen, die nur zusammen eine Klebwirkung ausüben, oder durch Haftkleber, der jedoch eine Abdeckung braucht, die nach dem Befüllen und vor dem Verschließen abgezogen wird.

Die Kombination von zwei, vorzugsweise drei geraden, vorzugsweise rechtwinklig zueinander stehenden Seitenkanten mit einer oder maximal zwei profilierten Seitenkanten ist deswegen wichtig, weil sonst ein Zusammenwirken mit Briefsortiermaschinen, die in der Postbeförderung eingesetzt werden, erschwert wäre. In diesem Zusammenhang ist es auch vorteilhaft, wenn eine profilierte Seitenkante in ihrer Gesamterstreckung, also bzgl. der äußeren, gedachten Verbindungslinie 22, also im vorliegenden Falle der gemeinsamen Tangente an die Bögen 18, rechtwinklig zu den benachbarten Seitenkanten 14, 15 verläuft bzw. parallel zu der gegenüberliegenden Seitenkante 13. Auf diese Weise kann beispielsweise auch ein Stapel von Briefumschlägen auf dieser profilierten Kante rechtwinklig ausgerichtet stehen. Es ist jedoch besonders vorteilhaft, wenn wenigstens drei Seitenkanten geradlinig sind, weil dann die Verarbeitung in den Briefsortieranlagen keine Probleme macht.

Es ist zu erkennen, daß durch die Erfindung ein Briefumschlag geschaffen wird, der außer seiner Schutzfunktion für den Inhalt weitere technische Funktionen übernimmt.

## Patentansprüche

1. Briefumschlag aus wenigstens zwei Lagen Flachmaterial, insbesondere Papier, der im Versandzustand an allen Seitenkanten (13, 14, 15, 17) geschlossen ist und der an wenigstens zwei Seitenkanten (13, 14, 15) geradlinig begrenzt ist, dadurch gekennzeichnet, daß wenigstens eine Seitenkante (17) eine von der Geradlinigkeit abweichende, profilierte Form hat.

2. Briefumschlag nach Anspruch 1, dadurch gekennzeichnet, daß nur eine Seitenkante (17) eine profilierte Form hat.

3. Briefumschlag nach Anspruch 1 oder 2, dadurch gekennzeichnet, daß die geradlinigen Seitenkanten (13, 14, 15) rechtwinklig zueinander angeordnet sind und vorzugsweise die profilierte Seitenkante (17) in ihrer Gesamterstreckung (Linie 22) rechtwinklig zu den benachbarten Seitenkanten (14, 15) und/oder zu der gegenüberliegenden geradlinigen Seitenkante (13) parallel ist.

4. Briefumschlag nach einem der vorhergehenden Ansprüche, dadurch gekennzeichnet, daß die profilierte Seitenkante (17) zwischen zwei Schmalseiten (14, 15) des Briefumschlages (11) verläuft.

5. Briefumschlag nach einem der vorhergehenden Ansprüche, dadurch gekennzeichnet, daß die profilierte Seitenkante eine aus mehreren Kurven, Bögen, Ecken o. dgl. zusammengesetzte Kantenform hat.

6. Briefumschlag nach einem der vorhergehenden Ansprüche, dadurch gekennzeichnet, daß die profilierte Seitenkante (17) eine nach Befüllung des Briefumschlags (11) zu schließende Kante ist, wozu sie vorzugsweise mit einer Kleberlinie (21) versehen ist, die die beiden Lagen flach aufeinander klebt.

7. Briefumschlag nach einem der Ansprüche 1 bis 5, dadurch gekennzeichnet, daß die profilierte Seitenkante (17) eine geschlossene Kante ist und eine der geradlinigen Seitenkanten (13, 14, 15) einen nach der Befüllung verschließbaren Verschluß aufweist, insbesondere in Form einer Schließklappe (16).

8. Briefumschlag nach einem der vorhergehenden Ansprüche, dadurch gekennzeichnet, daß in einer der Lagen (12) ein Adressfenster (19) vorgesehen ist, das ggf. eine an die Gestalt der profilierten Seitenkante (17) angepaßte Form hat.

9. Briefumschlag nach einem der vorhergehenden Ansprüche, dadurch gekennzeichnet, daß wenigstens eine der Lagen (12) eine an die Gestalt der profilierten Seitenkante (17) angepaßte Oberflächenstruktur (23) hat.
